# FASCICULE DE BREVET EUROPEEN

(11) **EP 0 566 653 B1**
(45) Date de publication et mention de la délivrance du brevet: **20.07.1994**
(21) Numéro de dépôt: 92903778.6
(22) Date de dépôt: 07.01.1992
(51) Int. Cl.: A47L 13/19

(54) **APPAREIL DE DECONTAMINATION INDIVIDUELLE**
PERSÖNLICHE ENTSEUCHUNGSVORRICHTUNG
INDIVIDUAL DECONTAMINATION APPARATUS

(30) Priorité: 07.01.1991 FR 9100107
(43) Date de publication de la demande: 27.10.1993
(73) Titulaire: GALLET S.A., 01400 Chatillon-sur-Chalaronne (FR)
(72) Inventeur: MIAUD, Pierre, F-94220 Charenton-le-Pont (FR)
(74) Mandataire: Bratel, Gérard
(86) Numéro de dépôt international: FR9200010
(87) Numéro de publication internationale: WO9211795

(56) Documents cités:
- EP-A- 0 225 621
- DE-A- 3 027 644
- FR-A- 2 079 975
- GB-A- 2 221 389
- US-A- 4 901 851
- US-A- 4 917 238

## Description

L'invention concerne un appareil de décontamination individuelle, notamment à usage militaire.

Le gant de décontamination de l'Armée Française qui fait partie de l'équipement individuel du combattant et dont l'élément actif est constitué par une poudre absorbante du type terre d'infusoire, argile smétique ou autre terre à foulon, présente trois inconvénients majeurs :

Le premier réside dans le fait que son utilisation (on procède en tapotant avec le gant sur toute la surface contaminée du vêtement) entraîne nécessairement la création autour du combattant d'un nuage de poudre chargée du toxique qu'elle a absorbé et qui est susceptible d'être entraîné par le vent ou par un simple courant d'air à des distances éventuellement importantes, provoquant ainsi la contamination de lieux propres.

Le second, dans le fait que son utilisation pour décontaminer le masque de protection respiratoire ainsi qu'éventuellement l'armement du combattant et en particulier le fusil, n'est pas très fiable. En effet, d'une part l'accès à certaines surfaces contaminées est difficile, voire impossible, en raison de la configuration du gant (manque de souplesse du gant parce qu'il est trop épais) et d'autre part il existe non seulement la possibilité de rayer les surfaces transparentes (visière ou oculaires) mais également le risque d'un dépôt de terre imprégnée de toxique dans les filets de vis et autres cavités où la rétention est possible.

Enfin, et ce troisième inconvénient n'est pas le moindre, une poudre absorbante quelle qu'elle soit, non seulement ne détruit pas le toxique qu'elle a absorbé mais peut, dans certaines conditions, le désorber ce qui présente alors un danger certain pour l'environnement.

L'appellation gant "de décontamination" pour ce type de produit est donc une appellation impropre en ce sens qu'elle désigne une fonction qu'il ne remplit pas complètement.

La présente invention qui pallie les inconvénients précités, concerne un dispositif de décontamination basé sur une conception différente, ce dispositif permettant en effet :
- dans un premier temps, d'absorber sans polluer, la plus grande partie du toxique fixé sur le vêtement, le masque et l'armement, et ceci sans désorption ultérieure,
- et dans un deuxième temps de détruire par voie chimique le toxique non absorbé restant à la fois sur le vêtement, le masque (sans risque de rayer les parties transparentes) ainsi que sur l'armement (sans risque de laisser un dépôt à l'intérieur de volumes où la rétention de toxique est possible).

A cet effet, l'invention a essentiellement pour objet un appareil de décontamination individuelle qui comprend, à l'intérieur d'un même emballage et/ou étui, d'une part un gant absorbant du genre "moufle" et d'autre part une serviette d'essuyage apte à être imprégnée d'un décontaminant actif fabriqué in situ au moment de l'utilisation. De préférence, l'appareil selon la présente invention comprend encore, dans le même emballage et/ou étui, un dispositif nécessaire à la préparation in situ du décontaminant actif prévu pour imprégner la serviette d'essuyage.

Avantageusement, l'appareil de décontamination individuelle est initialement isolé de l'atmosphère ambiante par un emballage protecteur souple, en film synthétique imperméable aux toxiques. L'emballage souple, pourvu de dispositions facilitant son ouverture, renferme de préférence un étui en matériau semi-rigide, de forme générale parallélépipèdique, constitué par deux demi-étuis creux reliés par une charnière à ressort ; l'étui s'ouvre ainsi à la manière d'un livre, dans le sens de la longueur, et la charnière à ressort le maintient ouvert au moment de l'utilisation. Une baguette amovible, disposée sur le côté opposé à la charnière à ressort, est utilement prévue pour maintenir les deux demi-étuis accolés l'un à l'autre, de sorte que l'étui reste fermé avant utilisation de l'appareil.

Selon une forme de réalisation préférée, les deux demi-étuis comportent chacun, sur leur pourtour, un trottoir de scellement destiné à recevoir un film d'operculage "pelable" assurant une étanchéité totale, vis-à-vis de l'extérieur, des volumes intérieurs des deux demi-étuis. Le volume intérieur de l'un des demi-étuis peut renfermer le gant absorbant et le dispositif nécessaire à la préparation in situ du décontaminant actif, tandis que le volume intérieur de l'autre demi-étui renferme la serviette d'essuyage.

Le dispositif intégré à l'appareil et nécessaire à la préparation in situ du décontaminant actif, prévu pour imprégner la serviette d'essuyage, est avantageusement réalisé comme un dispositif pour stocker séparément deux constituants et les mettre en présence au moment de l'emploi, notamment pour la fabrication d'une solution décontaminante par mélange des deux constituants stockés, l'un étant solide et l'autre étant liquide. Ce dispositif peut notamment être celui décrit dans la demande de brevet français N° 90 08870 / 2 664 570 (voir aussi la demande de brevet internationale PCT/FR 91/00577). La solution obtenue après mélange des deux constituants stockés dans un tel dispositif est répandue sur la serviette, laquelle est déjà imprégnée d'une liqueur contenant en solution d'autres constituants du décontaminant. Cette conception permet de générer, au moment de l'emploi, un produit qui, bien qu'instable dans le temps, aura son efficacité décontaminante maximale.

Le gant permet d'éliminer la plus grande partie du toxique par absorption, ce gant étant réalisé en un matériau qui ne désorbe pas le toxique après absorption, et ne répand dans l'atmosphère environnante aucune poussière, même en tapotant fortement le vêtement. La serviette permet d'éliminer le restant du toxique par destruction des molécules. Ainsi, la combinaison d'effets physiques et chimiques, grâce à l'action combinée du gant et de la serviette, conduit à une élimination efficace du toxique, le dispositif de préparation in situ du décontaminant actif permettant de bénéficier de son efficacité maximale.

L'appareil de décontamination individuelle selon l'invention peut être mis en oeuvre rapidement, en trois minutes environ, l'opération de décontamination proprement dite pouvant être effectuée très soigneusement en quinze minutes environ, et il est destiné à être détruit après utilisation. De conception compacte, cet appareil peut être aisément logé, par exemple, dans l'une des poches latérales d'un sac contenant le masque de protection respiratoire d'un combattant.

L'invention sera mieux comprise, et d'autres caractéristiques seront mises en évidence, à l'aide de la description qui suit, en référence au dessin schématique annexé représentant, à titre d'exemple non limitatif, une forme d'exécution de cet appareil de décontamination individuelle :
Figure 1 représente en perspective l'appareil dans son emballage imperméable aux toxiques ;
Figure 2 montre l'appareil, toujours vu en perspective mais hors de son emballage ;
Figure 3 illustre l'appareil avec son étui ouvert, vu en plan par dessus ;
Figures 4 et 5 sont des vues en coupe de l'appareil, respectivement à l'état ouvert et à l'état fermé ;
Figure 6 montre le gant absorbant, vu de face et en coupe ;
Figures 7 et 8 représentent, dans deux positions, le dispositif pour stocker séparément deux constituants et les mettre en présence au moment de l'emploi.

En se référant au dessin et tout d'abord aux figures 1 et 2, la structure de l'appareil de décontamination individuelle comprend, selon un mode de réalisation particulier :
- Un emballage souple (1) en film synthétique imperméable aux toxiques. A titre d'exemple non limitatif le film constitutif est un polyester saturé avec une face contrecollée de polyéthylène transparent spécial. Cet emballage réalisé suivant la technique dite "flow-pack" présente la particularité d'avoir l'une de ses deux extrémités soudée sur une longueur telle (quatre à cinq centimètres) qu'elle constitue une languette (2) que le combattant utilise en tant que poignée de préhension pour extraire commodément l'appareil de la poche latérale d'un sac qui peut aussi renfermer un masque de protection respiratoire. La languette (2) porte une amorce de déchirure (3) destinée à permettre d'ouvrir facilement l'emballage (1) et d'en extraire l'étui (4).
- Un étui (4) qui se présente sous la forme d'un volume de forme parallélépipèdique. A titre d'exemple non limitatif il est réalisé en matériau semi-rigide : PVC de 80 centièmes de mm d'épaisseur, contre-collé de polyéthylène sur la face intérieure. Il est constitué par deux demi-étuis d'inégales profondeurs qui s'articulent autour d'une charnière à ressort (5) sur un angle de 180°. Une baguette de fermeture (6) disposée sur le côté opposé à la charnière (5), à cheval sur des trottoirs de scellement (7), maintient les deux demi-étuis face à face, accolés l'un à l'autre lorsque l'étui (4) est fermé en situation de stockage, avant utilisation. Lorsque la baguette de fermeture (6) est retirée, l'étui (4) s'ouvre seul, grâce à la charnière à ressort (5) ; les deux demi-étuis formant alors un angle d'environ 180°.

La figure 3 représente la vue de dessus et en plan de l'étui (4) ouvert. On observe la présence d'un film (8) transparent dit "pelable" qui obture initialement les deux demi-étuis d'une manière totalement étanche. Cette étanchéité est obtenue par une thermosoudure d'environ cinq mm de largeur du film (8) sur le trottoir de scellement (7). Les bandes latérales du film (8), de largeurs égales à environ quatre à cinq centimètres, et qui sont maintenues repliées à l'intérieur lorsque l'étui (4) est fermé, permettent une préhension aisée du film (8) lors du désoperculage.

Un premier demi-étui contient d'une part un gant (9) et d'autre part un dispositif pour stocker séparément deux constituants et les mettre en présence au moment de l'emploi (10). Le gant (9), du genre "moufle" est représenté en plan et en coupe sur la figure 6. Ce gant (9) est essentiellement constitué par un tissu à base de mousse carbonée (11), utilisé pour la fabrication des vêtements de protection "NBC". Les couches extérieures (nylon et coton) sont toutefois adaptées de manière à satisfaire aux contraintes technologiques inhérentes, en particulier, aux efforts mécaniques auxquels il est soumis pendant l'opération de décontamination (résistance à la déchirure ainsi qu'au frottement).

La protection de la main (gantée ou non) est assurée intérieurement par un matériau dit "barrière" (12) constitué par un film synthétique imperméable aux toxiques, tel qu'un complexe polyamide/polyester non saturé.

Dans un mode d'exécution particulier, une couche absorbante en polypropylène (13), en non-tissé du type MELTBLOWN, est intercalée entre le tissu en mousse carbonée (11) et le matériau barrière (12).

Les différentes épaisseurs de matériaux (tissu en mousse carbonée, couche absorbante MELTBLOWN, matériau barrière) sont liées entre elles par un piquage à la machine sur les côtés (C1, C2 et C3). Le côté ouvert (01) par lequel on introduit la main dans le gant (9) porte un ourlet sur les deux épaisseurs.

Deux points de fermeture par bandes auto-agrippantes (14) assurent à la base du gant (9) la fixation de ce dernier sur la main de l'utilisation.

Le dispositif pour stocker séparément deux constituants et les mettre en présence au moment de l'emploi (10) est un des composants essentiels de l'appareil. Il permet en effet la fabrication d'une solution décontaminante qui se dégrade rapidement dans le temps, en d'autres termes qui perd très rapidement son activité spécifique, d'où l'absolue nécessité de l'employer dès qu'elle a été préparée. C'est là un prénomène bien connu que l'on rencontre dans la mise en oeuvre des hypochlorites par exemple.

Le dispositif (10) comporte deux tubes-réservoirs, chacun d'eux fermé à une extrémité ; le premier tube-réservoir, mâle, contenant l'un des constituants pénètre dans le second, femelle, contenant l'autre constituant. Un opercule de très faible épaisseur disposé perpendiculairement à l'axe du tube femelle assure une parfaite étanchéité au niveau de la séparation des deux constituants.

L'activation, c'est-à-dire la mise en communication des deux réservoirs et par voie de conséquence, la mise en présence des deux constituants, s'effectue par rapprochement des tubes mâle et femelle. L'extrémité du tube mâle, étant biseautée selon un mode particulier, perfore l'opercule et le maintient dans une position telle que l'intercommunication entre les deux réservoirs est totale. Au cours de cette opération la mise en équilibre des pressions extérieure et intérieure est assurée par un orifice de très faible diamètre dans la paroi de la partie mâle. La partie mâle, qui fait office de bouchon pour le tube femelle, est ensuite séparée de ce dernier pour récupérer la solution par écoulement.

La figure 7 représente dans une forme de réalisation particulière le dispositif en coupe avant activation (donc en situation de stockage), et la figure 8 montre le même dispositif après activation.

En référence à ces figures, le dispositif comporte :
- Un tube femelle de section circulaire (15) fermé à une extrémité, laquelle est percée d'un orifice (16) équipé d'un moyen amovible de fermeture (17). Un opercule (18) de très faible épaisseur (de l'ordre de deux dixièmes de millimètre), notamment dans le cas où le dispositif est réalisé en matière plastique, est disposé à une distance prédéterminée de l'orifice du tube (15).
- Un tube mâle (19) qui pénètre dans le tube femelle (15), son extrémité ouverte (20) jouxtant l'opercule (18). Cette extrémité est taillée en biseau selon une coupe particulière, laquelle présente un cran (21) en marche d'escalier. L'extrémité fermée du tube mâle (19) porte un épaulement (22) qui sert de butée au tube femelle (15) lorsque l'on rapproche les deux tubes. Un orifice de mise en équipression (23) d'un dixième de millimètre de diamètre est percé perpendiculairement à l'axe à une distance de l'épaulement (22) déterminée en fonction des caractéristiques dimensionnelles de l'ensemble.

Le remplissage du réservoir (A) du tube mâle (19) s'effectue par l'orifice de ce tube qui est maintenu en position verticale ; celui du réservoir (B) du tube femelle (15), également maintenu en position verticale, s'effectue par l'orifice (16) obturé ensuite par le moyen de fermeture (17). On procède ensuite à l'interpénétration des deux tubes (15,19), l'opercule (18) servant de butée, en position de repos, à l'extrémité biseautée du tube mâle (19).

A titre d'exemple non limitatif, les dimensions du dispositif (10), en position de repos, sont de 20 cm pour la longueur totale et de 2 cm pour le diamètre extérieur, les volumes des réservoirs (A et B) étant alors respectivement de 7 et 25 centimètres cubes.

A titre d'exemple non limitatif, dans ce dispositif, les deux constituants stockés séparément dans les réservoirs respectifs (A et B) et mis en présence au moment de l'emploi sont respectivement de l'eau et du dichloroisocyanurate de sodium. Le mélange in situ de la solution aqueuse du dichloroisocyanurate de sodium et de la solution alcaline de borate de sodium (imprégnant la serviette de décontamination) constitue un décontaminant actif susceptible de briser les molécules de la plupart des toxiques chimiques.

Le second demi-étui de l'appareil contient une serviette de décontamination (24), visible sur les figures 3 à 5. A titre d'exemple non limitatif, la serviette (24), de forme rectangulaire, mesure à l'état déplié 39 cm sur 72 cm ; son épaisseur est de 50 centièmes de mm et elle est pliée sur seize épaisseurs. Dans un mode de réalisation particulier et non limitatif, elle présente la particularité d'être constituée par un matériau non tissé en polypropylène, rendu très fortement hydrophile par un traitement adéquat. Elle est imprégnée d'une solution de borate de sodium en milieu fortement basique, puis elle est pliée et placée dans son demi-étui. L'operculage de ce dernier s'effectue simultanément avec celui contenant le gant (9) et le dispositif (10) pour stocker séparément deux constituants et les mettre en présence au moment de l'emploi.

La mise en oeuvre de l'appareil, en vue de son utilisation, est extrêmement simple. Il suffit de procéder comme suit :
- déchirer l'emballage (1) à l'endroit où est indiquée, par un marquage par exemple de couleur rouge, l'amorce de déchirure (3) ;
- enlever la baguette de fermeture (6) de l'étui (4), lequel s'ouvre alors comme un livre grâce à l'élasticité de la charnière (5), donnant ainsi accès aux deux demi-étuis operculés par le même film plastique (8) ;
- désoperculer les deux demi-étuis en tirant sur les bandes latérales - destinées à cet effet - du film (8) dit "pelable" qui isole le contenu de l'atmosphère extérieure ;
- retirer le dispositif de forme cylindrique (10) destiné à stocker et à mettre en présence deux constituants ;
- activer ce dispositif (10) en le maintenant d'une main en position verticale, et en tapant fermement avec l'autre main sur son sommet, ce qui provoque l'enfoncement du tube (19) dans le tube (15) et la perforation de l'opercule (18). Il suffit alors de secouer le dispositif (10) pendant deux minutes environ de manière à solubiliser le constituant solide, de retirer le tube mâle (19) (le dispositif étant remis en position verticale) et de verser le contenu sur la serviette (24) placée dans son demi-étui, en s'efforçant toutefois de répartir le liquide d'une manière uniforme sur toute la surface de la serviette et non pas sur une seule partie de celle-ci.

L'appareil est alors prêt à être utilisé par le combattant lequel procède en deux phases successives.
- Première phase : avec sa main chaussée du gant (9) contenu dans le premier demi-étui, l'utilisateur exerce d'abord des pressions répétées sur toute la surface du vêtement à décontaminer avant de procéder par essuyage de ladite surface (on peut faire pivoter le gant (9) de 180° autour de la main pour utiliser successivement ses deux faces). Le même processus est répété pour le masque et l'armement.
- Deuxième phase : le combattant se débarrasse alors du gant (9) imprégné du décontaminant chimique, et il prend dans l'autre demi-étui la serviette (24) imprégnée du décontaminant actif et la déplie. Il procède alors d'abord à un essuyage lent mais très soigné de toute la surface de son masque et de son armement en s'efforçant, grâce à la souplesse et à la résistance mécanique du matériau constitutif de la serviette (24), d'atteindre les endroits où le gant (9) n'avait pu pénètrer, et procède ensuite à un essuyage rapide de toute la surface de son vêtement.

Le gant (9), la serviette (24), l'étui (4) ainsi que le dispositif (10) de stockage et de mélange des deux constituants sont finalement placés dans un récipient (sac souple ou autre) en vue d'être récupérés et détruits.

La durée d'une opération de décontamination individuelle, telle que décrite ci-dessus, peut varier, selon l'opérateur, de 10 à 20 minutes. Les applications de ce dispositif de décontamination sont principalement militaires, et elles peuvent concerner les armées de terre, les forces aériennes et la marine.

## Revendications

1. Appareil de décontamination individuelle, caractérisé en ce qu'il comprend, à l'intérieur d'un même emballage et/ou étui (1,4) , d'une part un gant absorbant (9) du genre "moufle" et d'autre part une serviette d'essuyage (24) apte à être imprégnée d'un décontaminant actif fabriqué in situ au moment de l'utilisation.

2. Appareil selon la revendication 1, caractérisé en ce qu'il comprend encore dans le même emballage et/ou étui (1,4), un dispositif (10) nécessaire à la préparation in situ du décontaminant actif prévu pour imprégner la serviette d'essuyage (24).

3. Appareil selon la revendication 1 ou 2, caractérisé en ce qu'il est isolé de l'atmosphère ambiante par un emballage protecteur souple (1), en film synthétique imperméable aux toxiques.

4. Appareil selon la revendication 3, caractérisé en ce que son emballage souple (1) présente, à l'une de ses extrémités, une languette (2) utilisable comme poignée de préhension pour extraire l'appareil d'une poche dans laquelle il est placé.

5. Appareil selon la revendication 4, caractérisé en ce que la languette (2) de son emballage souple (1) présente une amorce de déchirure (3) facilitant l'ouverture de l'emballage (1).

6. Appareil selon l'une quelconque des revendications 3 à 5, caractérisé en ce que l'emballage souple (1) renferme un étui (4) en matériau semi-rigide, de forme générale parallélépipèdique, constitué par deux demi-étuis creux reliés par une charnière à ressort (5).

7. Appareil selon la revendication 6, caractérisé en ce que l'étui (4) comporte, disposée sur le côté opposé à la charnière à ressort (5), une baguette de fermeture (6) à cheval sur des trottoirs de scellement (7) et prévue pour maintenir les deux demi-étuis accolés l'un à l'autre avant utilisation.

8. Appareil selon la revendication 6 ou 7, caractérisé en ce que les deux demi-étuis creux comportent chacun, sur leur pourtour, un trottoir de scellement (7) destiné à recevoir un film d'operculage "pelable" (8) assurant une étanchéité totale, vis-à-vis de l'extérieur, des volumes intérieurs des deux demi-étuis.

9. Appareil selon la revendication 2 et l'une quelconque des revendications 6 à 8, caractérisé en ce que l'un des deux demi-étuis renferme le gant absorbant (9) et le dispositif (10) nécessaire à la préparation in situ du décontaminant actif, tandis que l'autre demi-étui renferme la serviette d'essuyage (24).

10. Appareil selon l'une quelconque des revendications 1 à 9, caractérisé en ce que le gant absorbant (9) est essentiellement constitué d'un tissu en mousse carbonée (11) et d'un film synthétique (12) imperméable aux toxiques, et comprend éventuellement une couche absorbante (13) placée entre le tissu en mousse carbonée (11) et le film imperméable (12).

11. Appareil selon l'une quelconque des revendications 1 à 10, caractérisé en ce que la serviette d'essuyage (24) est réalisée en polypropylène hydrophile, et est imprégnée d'une solution fortement basique de borate de sodium.

12. Appareil selon la revendication 2, caractérisé en ce que le dispositif nécessaire à la préparation in situ du décontaminant actif, prévu pour imprégner la serviette d'essuyage (24), est réalisé comme un dispositif (10) pour stocker séparément deux constituants et les mettre en présence au moment de l'emploi, notamment pour la fabrication d'une solution décontaminante par mélange des deux constituants stockés.

13. Appareil selon l'ensemble des revendications 11 et 12, caractérisé en ce que les deux constituants, stockés séparément dans des réservoirs respectifs (A, B) du dispositif (10), sont respectivement de l'eau et du dichloroisocyanurate de sodium, le mélange in situ de la solution aqueuse de dichloroisocyanurate de sodium et de la solution basique de borate de sodium, imprégnant la serviette (24), constituant le décontaminant actif.

## Patentansprüche

1. Vorrichtung zur individuellen Dekontamination, dadurch gekennzeichnet, daß sie im Inneren einer selben Hülle und/oder Etuis (1,4) einesteils einen absorbierenden Handschuh (9) der Art eines "Waschlappens" und andernteils ein Abwischtuch (24) umfaßt, welches dazu geeignet ist, mit einem zum Zeitpunkt des Gebrauchs in situ erzeugten aktiven Dekontaminationsmittel imprägniert zu werden.

2. Vorrichtung nach Anspruch 1, dadurch gekennzeichnet, daß sie ferner in der selben Hülle und/oder Etui (1,4) eine Anordnung (10) umfaßt, welche zur In-situ-Bereitung des zum Imprägnieren des Abwischtuchs (24) vorgesehenen aktiven Dekontaminationsmittels notwendig ist.

3. Vorrichtung nach Anspruch 1 oder 2, dadurch gekennzeichnet, daß sie von der umgebenden Atmosphäre durch eine flexible Schutzhülle (1) aus einer für Giftstoffe undurchlässigen, synthetischen Folie isoliert ist.

4. Vorrichtung nach Anspruch 3, dadurch gekennzeichnet, daß ihre flexible Hülle (1) an einem ihrer Enden eine Zunge (2) aufweist, welche als Griff verwendbar ist, um die Vorrichtung aus einer Tasche zu entnehmen, in welcher sie angeordnet ist.

5. Vorrichtung nach Anspruch 4 dadurch gekennzeichnet, daß die Zunge (2) ihrer flexiblen Hülle (1) einen das Öffnen der Hülle (1) erleichternden Rißausgangspunkt (3) aufweist.

6. Vorrichtung nach einem der Ansprüche 3 bis 5, dadurch gekennzeichnet, daß die flexible Hülle (1) ein im allgemeinen die Gestalt eines Parallelepipeds aufweisendes Etui (4) aus halbstarrem Material umschließt, welches aus zwei durch ein federndes Drehgelenk (5) verbundenen, hohlen Halb-Etuis gebildet ist.

7. Vorrichtung nach Anspruch 6, dadurch gekennzeichnet, daß das Etuis (4) an der dem federnden Drehgelenk (5) gegenüberliegenden Seite eine Schließleiste (6) umfaßt, welche rittlings auf Dichtungsflanschen (7) sitzt und dazu vorgesehen ist, die beiden Halb-Etuis vor Gebrauch aneinander zu halten.

8. Vorrichtung nach Anspruch 6 oder 7, dadurch gekennzeichnet, daß die beiden hohlen Halb-Etuis jeweils an ihrem Umfang einen Dichtungsflansch (7) umfassen, welcher dazu bestimmt ist, eine "abschälbare" Deckelfolie (8) aufzunehmen, welche eine völlige Abdichtung der Innenvolumina der beiden Halb-Etuis gegenüber dem Außenraum gewährleistet.

9. Vorrichtung nach Anspruch 2 und einem der Ansprüche 6 bis 8, dadurch gekennzeichnet, daß eines der beiden Halb-Etuis den absorbierenden Handschuh (9) und die zur In-situ-Bereitung des aktiven Dekontaminationsmittels notwendige Anordnung (10) enthält, während das andere Halb-Etui das Abwischtuch (24) enthält.

10. Vorrichtung nach einem der Ansprüche 1 bis 9, dadurch gekennzeichnet, daß der absorbierende Handschuh (9) im wesentlichen von einem Stoff (11) aus kohlenstoffhaltigem Schaum und einer für Giftstoffe undurchlässigen, synthetischen Folie (12) gebildet ist und eventuell zwischen dem Stoff (11) aus kohlenstoffhaltigem Schaum und der undurchlässigen Folie (12) eine absorbierende Schicht (13) umfaßt.

11. Vorrichtung nach einem der Ansprüche 1 bis 10, dadurch gekennzeichnet, daß das Abwischtuch (24) aus hydrophilem Polypropylen erzeugt ist und mit einer stark basischen Natriumboratlösung imprägniert ist.

12. Vorrichtung nach Anspruch 2, dadurch gekennzeichnet, daß die zur In-situ-Bereitung des aktiven Dekontaminationsmittels notwendige, zum Imprägnieren des Abwischtuchs (24) vorgesehene Anordnung als eine Anordnung (10) zum getrennten Aufbewahren zweier Bestandteile und zum Zusammenbringen derselben zum Zeitpunkt des Gebrauchs ausgebildet ist, insbesondere zur Erzeugung einer dekontaminierenden Lösung durch Vermischung der beiden aufbewahrten Bestandteile.

13. Vorrichtung nach den Ansprüchen 11 und 12, dadurch gekennzeichnet, daß die beiden in den entsprechenden Behältern (A, B) der Anordnung (10) getrennt aufbewahrten Bestandteile Wasser bzw. Natriumdichloroisocyanat sind, wobei die In-situ-Vermischung der wässrigen Natriumdichloroisocyanatlösung und der das Tuch (24) imprägnierenden, basischen Natriumboratlösung das aktive Dekontaminationsmittel bildet.

## Claims

1. An individual decontamination apparatus characterized in that it comprises, inside a common package and/or case (1, 4) both an absorbent mitten-type glove (9) and a separate wiping towel (24) that can be impregnated with an active decontaminant made *in situ* when needed.

2. The apparatus according to claim 1, characterized in that it also comprises in the same package and/or case (1, 4) a device (10) serving for the preparation *in situ* of the active decontaminant provided for impregnating the wiping towel (24).

3. The apparatus according to claim 1 or 2, characterized in that it is isolated from the ambient atmosphere by a flexible protective package (1) formed of a synthetic-resin film that is impermeable to toxic agents.

4. The apparatus according to claim 3, characterized in that its flexible package (1) has at one end a tongue (2) usable as a gripping handle for extracting the apparatus from a pocket in which it is placed.

5. The apparatus according to claim 4, characterized in that the tongue (2) of its flexible package (1) has a tear notch (3) facilitating opening of the package (1).

6. The apparatus according to one of claims 3 to 5, characterized in that the flexible package (1) contains a case (4) of semirigid material and parallepipedal shape formed by two hollow case parts interconnected by a spring hinge (5).

7. The apparatus according to claim 6, characterized in that the case (4) comprises along an edge opposite the spring hinge (5) a closing bar (6) straddling seal strips (7) and provided for holding the two case parts snugly against each other prior to use.

8. The apparatus according to claim 6 or 7, characterized in that the two hollow case parts each have around their edges a seal strip (7) intended to receive a peelable cover film (8) ensuring perfect sealing with respect to the exterior of the internal spaces of the two case parts.

9. The apparatus according to claim 2 and one of claims 6 to 8, characterized in that one of the two case parts holds the absorbent glove (9) and the device (10) serving for the *in situ* preparation of the active decontaminant while the other case part contains the wiping towel (24).

10. The apparatus according to one of claim 1 to 9, characterized in that the absorbent glove (9) is essentially formed by a fabric (11) of carbonized foam and a synthetic-resin film (12) impermeable to the toxic agents and even has an absorbent layer (13) between the carbonized-foam fabric (11) and the impermeable film (12).

11. The apparatus according to one of claims 1 to 10, characterized in that the wiping towel (24) is formed of a hydrophilic polypropylene and is impregnated with a heavily basic solution of sodium borate.

12. The apparatus according to claim 2, characterized in that the device serving for the *in situ* preparation of the active decontaminant provided for impregnating the wiping towel (24) is constituted as a device (10) for separately holding two components and combining them when used, mainly for making a decontaminant solution by mixing the two stored components.

13. The apparatus according to both of claims 11 and 12, characterized in that the two components sorted separately in separate reservoirs (A, B) of the device (10) are water and sodium dichloroisocyanurate, the *in situ* mixture of the aqueous solution of sodium dichloroisocyanurate and of the basic sodium-borate solution impregnating the towel (24) constituting the active decontaminant.
